# DEMANDE DE BREVET EUROPEEN

(11) **EP 3 831 243 A1**
(43) Date de publication de la demande: **09.06.2021**
(21) Numéro de dépôt: 20212109.1
(22) Date de dépôt: 07.12.2020
(51) Int. Cl.: A46B 11/00, A46B 15/00, A45D 19/00

(54) **BROSSE A CHEVEUX**

(30) Priorité: 06.12.2019 BE 201905874
(71) Demandeur: Mustafoski, Alija, 1140 Evere (BE); Rahmanoski, Kjanija, 1830 Machelen (BE)
(72) Inventeur: Mustafoski, Alija, 1140 Evere (BE); Rahmanoski, Kjanija, 1830 Machelen (BE)
(74) Mandataire: Gevers Patents

(57) **Abrégé**

L'invention propose une brosse (16) à cheveux prévue pour accueillir un réservoir (29) de shampoing (30), et un réservoir (34) d'après-shampooing (36). Un premier passage (201) de la brosse (16) dans les cheveux permet de déterminer leur longueur, grâce à un accéléromètre (61), ce qui permet de déterminer une première quantité de shampoing (30) et une deuxième quantité d'après-shampooing (36) correspondant à cette chevelure. Lors d'un deuxième passage (202), l'actionnement d'un premier actionneur de libération (3) déclenche la libération de la première quantité de shampoing (30). Lors d'un troisième passage (203), l'actionnement d'un deuxième actionneur de libération (6) déclenche la libération de la deuxième quantité d'après-shampooing (36).

## Description

### Domaine technique

L'invention se rapporte à une brosse à cheveux, à un système comprenant une brosse à cheveux et un réservoir de produit capillaire, et à un réservoir de produit capillaire.

### Etat de la technique

Une trop grande quantité de produit capillaire, par exemple de shampoing, d'après-shampoing ou de teinture, est souvent utilisée par rapport à la quantité requise pour que le produit capillaire produise son effet. Cela pollue, coûte, et peut ternir les cheveux.

En outre, l'entretien des cheveux et, en particulier l'entretien des cheveux longs, nécessite des interventions longues, entre l'opération de lavage jusqu'à la mise en forme des cheveux. En effet, l'entretien des cheveux longs comprend souvent trois étapes. Une première étape consiste à laver les cheveux mouillés en appliquant un shampoing puis en massant les cheveux avec les mains en présence de shampoing, puis en les rinçant. Une deuxième étape consiste à appliquer un après-shampoing sur les cheveux mouillés fraichement lavés, à les masser, puis à les rincer. Une troisième étape consiste à sécher les cheveux puis à les mettre en forme à l'aide de peignes, brosse, fer à lisser...

Par ailleurs, lors de l'application du shampoing et/ou de l'après-shampoing avec les mains, il est souvent observé l'entremêlement des cheveux longs, voire la formation de nœuds. L'opération de rinçage permet généralement de remédier à l'entremêlement généré, mais il subsiste souvent des nœuds qu'il est alors nécessaire de faire disparaitre lors de l'opération de séchage et/ou de mise en forme des cheveux, au risque de casser les cheveux.

### Résumé de l'invention

Un objet de la présente invention est d'aider à l'application de produit capillaire, et en particulier à la quantité appropriée de produit capillaire.

A cet effet, l'invention propose une brosse à cheveux comprenant :
- une unité de détermination comprenant un accéléromètre et une unité de contrôle, ladite unité de contrôle étant configurée pour déterminer, à partir d'une information provenant de l'accéléromètre, une première quantité d'un premier produit capillaire ;
- une tête de brosse comprenant :
   ∘ une pluralité de protubérances,
   ∘ une première ouverture ;
- un premier évidement pour accueillir un premier réservoir comprenant le premier produit capillaire ;
- une première connexion fluidique connectant le premier évidement à la première ouverture ; et
- au moins une partie d'un dispositif de mise en mouvement configuré pour faire sortir ladite première quantité de premier produit capillaire dudit premier réservoir lorsque le premier réservoir est dans le premier évidement, de sorte que ladite première quantité de premier produit capillaire passe dans la première connexion fluidique.

La brosse selon l'invention permet de mesurer la longueur des cheveux. En effet, en passant la brosse une première fois dans les cheveux, il est possible de déterminer leur longueur grâce à l'accéléromètre. Par exemple, l'unité de détermination peut être déclenchée grâce à un actionneur de mesure qui est actionné par l'utilisateur durant un passage dans les cheveux. Ainsi, sur base de la mesure de l'accélération en fonction du temps durant ce passage, la longueur des cheveux est déterminée. Ensuite, l'unité de contrôle détermine la première quantité de premier produit capillaire sur base de la longueur des cheveux, par exemple en considérant qu'il faut 2,5 ml de shampooing pour 50 cm de cheveux.

Lors d'un ou plusieurs deuxième(s) passage(s) de la brosse dans les cheveux, la première quantité de premier produit capillaire peut être libérée sur la tête de brosse, via la première ouverture et potentiellement d'autres ouvertures aussi connectées à la première connexion fluidique. La libération est de préférence déclenchée via un premier actionneur de libération. Ainsi, la quantité adéquate de premier produit est libérée et répartie directement sur les cheveux. La distribution du premier produit capillaire sur la tête de brosse permet d'éviter d'emmêler les cheveux. Par conséquent, les cheveux sont directement lissés, ce qui évite ou simplifie l'étape de mise en forme.

La libération du premier produit capillaire peut se faire au début du deuxième passage, ou il peut se faire progressivement au fur et à mesure des deuxièmes passages dans les cheveux. L'arrêt de la libération du premier produit capillaire lorsque la première quantité a été libérée peut être automatique ou peut se faire en indiquant à l'utilisateur, par exemple par une vibration, qu'il doit relâcher le premier actionneur de libération.

L'invention implique un premier produit capillaire, et préférentiellement un deuxième produit capillaire, de préférence différent du premier produit capillaire. Chacun des premier et deuxième produits capillaires est un fluide, par exemple un shampooing, un après-shampooing, un soin capillaire sans rinçage, une teinture, une lotion anti-poux ou n'importe quel produit fluide s'appliquant sur les cheveux.

Une protubérance peut être par exemple une pointe, un picot, un poil ou un bossage.

Le réservoir peut être appelé « cartouche ». Il peut être réutilisable ou jetable. Il peut comprendre une deuxième partie du dispositif de mise en mouvement, de sorte que l'ensemble du dispositif de mise en mouvement soit compris dans le système formé par le réservoir et la brosse.

L'unité de contrôle peut être par exemple un microcontrôleur, et/ou une unité arithmétique et logique, sélectionnée parmi : une unité centrale de traitement (CPU), un processeur de signal numérique (DSP), un circuit intégré propre à une application (ASIC), un circuit logique programmable (FPGA) ou une combinaisons de ceux-ci et peuvent également inclure des éléments électroniques digitaux ou analogiques ou une combinaison de ceux-ci. La brosse est agencée pour que l'unité de contrôle puisse envoyer un signal fonction de la première quantité de premier produit capillaire, et éventuellement d'une deuxième quantité de deuxième produit capillaire, au dispositif de mise en mouvement, par exemple à une pompe électrique faisant partie du dispositif de mise en mouvement. Ainsi, le dispositif de mise en mouvement ajuste le mouvement du produit capillaire en fonction de la quantité de produit capillaire à faire sortir.

La détermination de la première quantité de produit capillaire sur base de la longueur des cheveux peut dépendre de paramètres (notamment le rapport entre le volume du produit capillaire et la longueur des cheveux) qui peuvent être fixes ou modifiables par l'utilisateur. Par exemple, le réservoir peut être vendu avec un mode d'emploi indiquant ce paramètre et l'utilisateur peut l'entrer dans une mémoire de l'unité de contrôle.

Dans le cadre du présent document, les jonctions fluidiques sont de préférence étanches. Des joints peuvent être utilisés afin d'améliorer l'étanchéité.

Dans un mode de réalisation, la brosse comprend en outre une deuxième ouverture, et préférentiellement une troisième ouverture, connectée(s) fluidiquement au premier évidement, de préférence par la première connexion fluidique. Le deuxième ouverture permet de mieux répartir le premier produit capillaire dans les cheveux. De même pour la troisième ouverture.

Dans un mode de réalisation, la brosse comprend en outre un actionneur de mesure agencé pour engendrer une mesure d'accélération en fonction du temps par l'accéléromètre afin de déterminer la première quantité de premier produit capillaire. Ainsi, la brosse détermine elle-même la première quantité de premier produit capillaire, et éventuellement une deuxième quantité d'un deuxième produit capillaire. De préférence, l'actionneur de mesure est maintenu enfoncé par l'utilisateur durant la mesure. Il est aussi possible, tout en restant dans le cadre de l'invention, que la brosse comprenne un capteur de contact avec les cheveux pour que la mesure soit arrêtée automatiquement lorsque la brosse n'est plus en contact avec les cheveux.

Dans un mode de réalisation, la brosse comprend en outre un premier actionneur de libération agencé pour déclencher une libération, via la première ouverture, de ladite première quantité de premier produit capillaire. Le premier actionneur de libération déclenche le dispositif de mise en mouvement qui génère un déplacement de ladite première quantité de premier produit capillaire entre le premier réservoir et la première ouverture.

Dans un mode de réalisation, la brosse comprend un manche fixé à la tête, le premier évidement étant situé dans le manche.

Dans un mode de réalisation, la brosse comprend une prise d'air, et ledit dispositif de mise en mouvement comprend une pompe électrique située dans la brosse et prévue pour amener de l'air depuis la prise d'air dans le premier réservoir lorsque le premier réservoir est dans le premier évidement. Ainsi, un volume d'air est envoyé dans le premier réservoir par la pompe électrique, de façon à faire sortir de celui-ci ladite quantité de premier produit capillaire.

Dans un mode de réalisation, la brosse comprend un premier embout situé dans le premier évidement et en communication fluidique avec la prise d'air. Le premier embout est fait préférentiellement saillie dans le premier évidement, de façon à s'insérer dans une première entrée d'air du premier réservoir.

L'invention propose également un système comprenant :
- une brosse selon l'un quelconque des modes de réalisation de l'invention;
- un premier réservoir apte à être inséré dans le premier évidement de la brosse, et comprenant :
   ∘ une première chambre,
   ∘ un premier séparateur mobile dans ladite première chambre pour séparer ladite première chambre en une première portion contenant un premier produit capillaire et une deuxième portion contenant de l'air,
   ∘ une première entrée d'air débouchant dans ladite deuxième portion, et
   ∘ un première sortie fluidique débouchant dans ladite première portion et apte à être connectée fluidiquement à la première connexion fluidique lorsque le premier réservoir est dans le premier évidement.

Dans un premier mode de réalisation, le premier séparateur est configuré de sorte qu'une pression appliquée via la première entrée d'air dans la deuxième portion de la première chambre génère un déplacement dudit premier séparateur en direction de la première sortie fluidique, de façon à faire sortir du premier produit capillaire par la première sortie fluidique. La première entrée d'air est de préférence apte à recevoir le premier embout.

Dans un deuxième mode de réalisation de l'invention, le séparateur est déplacé dans la chambre grâce à un moteur électrique présent dans la brosse. Dans les premier et deuxième modes de réalisation, le déplacement du séparateur est déterminé pour libérer la première quantité de premier produit capillaire.

Dans un mode de réalisation d'une brosse selon l'invention, ladite unité de contrôle est configurée pour déterminer, à partir de l'information provenant de l'accéléromètre, une deuxième quantité d'un deuxième produit capillaire ; la tête de brosse comprend une première ouverture supplémentaire ; la brosse comprend en outre un deuxième évidement pour accueillir un deuxième réservoir comprenant le deuxième produit capillaire, et une deuxième connexion fluidique connectant le deuxième évidement à la première ouverture supplémentaire ; et ledit dispositif de mise en mouvement est configuré pour faire sortir ladite deuxième quantité de deuxième produit capillaire dudit deuxième réservoir, lorsque le deuxième réservoir est dans le deuxième évidement, de sorte que ladite deuxième quantité de deuxième produit capillaire passe dans la deuxième connexion fluidique. Ainsi, la brosse permet d'appliquer deux produits différents, par exemple shampooing et après-shampooing.

Dans un mode de réalisation d'une brosse selon l'invention, ladite unité de contrôle est configurée pour déterminer, à partir de l'information provenant de l'accéléromètre, une deuxième quantité d'un deuxième produit capillaire ; la tête de brosse comprend une première ouverture supplémentaire ; la brosse comprend en outre un deuxième évidement pour accueillir un deuxième réservoir comprenant le deuxième produit capillaire, et une deuxième connexion fluidique connectant le deuxième évidement à la première ouverture supplémentaire ; et ledit dispositif de mise en mouvement est configuré pour faire sortir ladite deuxième quantité de deuxième produit capillaire dudit deuxième réservoir, lorsque le deuxième réservoir est dans le deuxième évidement, de sorte que ladite deuxième quantité de deuxième produit capillaire passe dans la deuxième connexion fluidique ; la pompe électrique est prévue pour amener de l'air depuis la prise d'air dans le deuxième réservoir lorsque le deuxième réservoir est dans le deuxième évidement, l'unité de contrôle étant configurée pour déterminer, par exemple sur base de l'actionnement d'un premier actionneur de libération ou d'un deuxième actionneur de libération, si l'air est amené au premier réservoir ou au deuxième réservoir.

Dans un mode de réalisation d'une brosse selon l'invention, la première quantité d'un premier produit capillaire a un volume P1, la deuxième quantité d'un deuxième produit capillaire a un volume P2, le rapport P1/P2 est fixe, le premier évidement est agencé pour accueillir un premier réservoir de volume R1, le deuxième évidement est agencé pour accueillir un deuxième réservoir de volume R2 tels que P1/P2 = R1/R2. En effet, les inventeurs ont constaté que les quantités adéquates de shampooing et d'après-shampooing pour une longueur de cheveux donnée sont différentes, mais sont préférentiellement proportionnelles à la longueur des cheveux. En utilisant des réservoirs de volumes dans le même rapport que le rapport des volumes quantités de produits, il est possible de changer les deux réservoirs en même temps, ce qui réduit le nombre de changements pour l'utilisateur. Il est aussi possible de fixer les réservoirs ensemble.

Dans un mode de réalisation, un système selon l'invention comprend :
- une brosse selon un mode de réalisation de l'invention où la brosse est prévue pour accueillir un premier et un deuxième réservoirs;
- un premier réservoir apte à être inséré dans le premier évidement de la brosse, et comprenant :
   ∘ une première chambre,
   ∘ un premier séparateur mobile dans ladite première chambre pour séparer ladite première chambre en une première portion contenant un premier produit capillaire et une deuxième portion contenant de l'air,
   ∘ une première entrée d'air débouchant dans ladite deuxième portion, et
   ∘ un première sortie fluidique débouchant dans ladite première portion et apte à être connectée fluidiquement à la première connexion fluidique lorsque le premier réservoir est dans le premier évidement,
- un deuxième réservoir apte à être inséré dans le deuxième évidement de la brosse, et comprenant :
   ∘ une deuxième chambre,
   ∘ un deuxième séparateur mobile dans ladite deuxième chambre pour séparer ladite deuxième chambre en une première portion contenant un deuxième produit capillaire et une deuxième portion contenant de l'air,
   ∘ une deuxième entrée d'air débouchant dans ladite deuxième portion, et
   ∘ un deuxième sortie fluidique débouchant dans ladite première portion et apte à être connectée fluidiquement à la deuxième connexion fluidique lorsque le deuxième réservoir est dans le deuxième évidement.

Dans un mode de réalisation, ledit premier séparateur est configuré de sorte qu'une pression appliquée via la première entrée d'air dans la deuxième portion de la première chambre génère un déplacement dudit premier séparateur en direction de la première sortie fluidique, de façon à faire sortir du premier produit capillaire par la première sortie fluidique, et ledit deuxième séparateur est configuré de sorte qu'une pression appliquée via la deuxième entrée d'air dans la deuxième portion de la deuxième chambre génère un déplacement dudit deuxième séparateur en direction de la deuxième sortie fluidique, de façon à faire sortir du deuxième produit capillaire par la deuxième sortie fluidique

L'invention propose en outre une méthode d'utilisation d'un système selon l'invention, la méthode comprenant les étapes suivantes :
- fournir un système selon l'une quelconque des modes de réalisation de l'invention;
- passer la brosse dans les cheveux une première fois de façon à déterminer la première quantité de premier produit capillaire ;
- passer la brosse dans les cheveux au moins une deuxième fois en libérant la première quantité de premier produit capillaire.

L'invention propose en outre une deuxième méthode d'utilisation d'un système selon l'invention, la méthode comprenant les étapes suivantes :
- fournir un système comprenant deux réservoirs ;
- passer la brosse dans les cheveux une première fois de façon à déterminer la première quantité de premier produit capillaire ;
- passer la brosse dans les cheveux au moins une deuxième fois en libérant la première quantité de premier produit capillaire ;
- préférentiellement rincer les cheveux ;
- passer la brosse dans les cheveux au moins une troisième fois en libérant la deuxième quantité de deuxième produit capillaire.

L'invention propose en outre un réservoir, pouvant former le premier réservoir, apte à être inséré dans le premier évidement d'une brosse selon l'un quelconque des modes de réalisation de l'invention, et comprenant :
- une première chambre,
- un premier séparateur mobile dans ladite première chambre pour séparer ladite première chambre en :
   ∘ une première portion prévue pour contenir ou contenant un premier produit capillaire,
   ∘ une deuxième portion contenant de l'air,
- une première entrée d'air débouchant dans ladite deuxième portion, et
- une première sortie fluidique débouchant dans ladite première portion et apte à être connecté fluidiquement à la première connexion fluidique lorsque le premier réservoir est dans le premier évidement.

De préférence, ledit premier séparateur est configuré de sorte qu'une pression appliquée par la première entrée d'air dans la deuxième portion de la première chambre génère un déplacement dudit premier séparateur en direction de la première sortie fluidique, de façon à faire sortir du premier produit capillaire par la première sortie fluidique.

### Brève description des figures

Ces aspects ainsi que d'autres aspects de l'invention seront clarifiés dans la description détaillée de modes de réalisation particuliers de l'invention, référence étant faite aux dessins des figures, dans lesquelles:
- la Fig.1 illustre une brosse selon un mode de réalisation de l'invention;
- la Fig.2 illustre une brosse et des réservoirs formant un système selon un mode de réalisation de l'invention;
- la Fig.3 illustre une brosse selon un mode de réalisation alternatif de l'invention;
- la Fig.4 illustre des réservoirs selon un mode de réalisation de l'invention;
- la Fig.5 est un schéma fonctionnel d'un système selon un mode de réalisation de l'invention;
- la Fig.6 est un schéma bloc illustrant une utilisation possible de l'invention;
- la Fig.7 montre un support pour une brosse selon un mode de réalisation alternatif de l'invention ;
Les dessins des figures ne sont pas à l'échelle. Généralement, des éléments semblables sont dénotés par des références semblables dans les figures. La présence de numéros de référence aux dessins ne peut être considérée comme limitative, y compris lorsque ces numéros sont indiqués dans les revendications.

### Description détaillée de certains modes de réalisation de l'invention

Dans le contexte du présent document, les termes « premier » et « deuxième » servent uniquement à différencier les différents éléments et n'impliquent pas d'ordre entre ces éléments.

La figure 1 illustre une brosse 16 selon un mode de réalisation de l'invention. La brosse 16 comprend une tête de brosse 52, et de préférence un manche 51 fixé à la tête de brosse 52. La tête de brosse 52 comprend des protubérances 53 aptes à brosser des cheveux, réparties sur la longueur 101 et la largeur 102 de la tête de brosse 52, et une première ouverture 10. Elle comprend en outre, préférentiellement une deuxième ouverture 12 et une troisième ouverture 14. La première 10, la deuxième 12 et la troisième 14 ouvertures sont préférentiellement réparties selon la longueur 101 de la brosse 16, par exemple dans l'alignement du manche 51. La tête de brosse 52 peut aussi comprendre une première ouverture supplémentaire 11, et éventuellement une deuxième ouverture supplémentaire 13 et une troisième ouverture supplémentaire 14.

La brosse 16 comprend en outre, de préférence dans le manche 51, un premier évidement 17, et éventuellement un deuxième évidement 19. Elle peut aussi comprendre un couvercle pour fermer les évidements 17, 19 de façon étanche (non-illustré). La brosse 16 comprend préférentiellement un premier embout 21 et un deuxième embout 18 situés dans le premier évidement 17, et un premier embout supplémentaire 22 et un deuxième embout supplémentaire 20 situés dans le deuxième évidement 19. La brosse 16 comprend en outre, de préférence dans le manche 51, une prise d'air 38.

La brosse 16 comprend en outre, de préférence dans le manche 51, un premier actionneur de libération 3, un actionneur de mesure 4, un actionneur de dégagement de réservoir 5, un deuxième actionneur de libération 6 et un voyant lumineux 7. L'actionneur de dégagement de réservoir 5 permet de dégager les réservoirs des évidements 17, 19.

La figure 2 illustre une brosse 16 et un premier 29 et un deuxième 35 réservoirs selon un mode de réalisation de l'invention.

La figure 3 est un mode alternatif de réalisation de l'invention, dans lequel les premier actionneur de libération 3, actionneur de mesure 4, actionneur de dégagement de réservoir 5, deuxième actionneur de libération 6 et voyant lumineux 7 sont sur la face de la brosse 16 opposée aux protubérances 53.

La figure 4 illustre un premier réservoir 29 comprenant un premier produit capillaire 30 et un deuxième réservoir 35 comprenant un deuxième produit capillaire 36.

Le premier réservoir 29 comprend une première chambre 26, un premier séparateur 28 mobile dans ladite première chambre 26 et séparant la première chambre 26 en une première portion contenant le premier produit capillaire 30 et une deuxième portion contenant de l'air, une première entrée 27 pour faire entrer de l'air dans la deuxième portion de la première chambre 26 et une première sortie 31 pour faire sortir du produit capillaire de la première portion de la première chambre 26. Le premier séparateur 28 est un piston coulissant dans la première chambre 26.

Le deuxième réservoir 35 comprend une deuxième chambre 32, un deuxième séparateur 34 mobile dans ladite deuxième chambre 32 et séparant la deuxième chambre 32 en une première portion contenant le deuxième produit capillaire 36 et une deuxième portion contenant de l'air, une deuxième entrée 33 pour faire entrer de l'air dans la deuxième portion de la deuxième chambre 32 et une deuxième sortie 37 pour faire sortir du produit capillaire de la première portion de la deuxième chambre 32. Le deuxième séparateur 34 est un piston coulissant dans la deuxième chambre 32.

L'invention propose un système comprenant la brosse 16, par exemple telle qu'illustrée à la figure 1, et le premier réservoir 29 et préférentiellement le deuxième réservoir 35, par exemple tels qu'illustrés à la figure 4.

Le premier réservoir 29 est prévu pour être placé dans le premier évidement 17, de façon à ce que la première entrée 27 forme une jonction fluidique avec le premier embout 21 et à ce que la première sortie 31 forme une jonction fluidique avec le deuxième embout 18. Le deuxième réservoir 35 est prévu pour être placé dans le deuxième évidement 19, de façon à ce que la deuxième entrée 33 forme une jonction fluidique avec le premier embout supplémentaire 22 et à ce que la deuxième sortie 37 forme une jonction fluidique avec le deuxième embout supplémentaire 20.

Les premier et deuxième embouts 21, 18 font de préférence saillie dans le premier évidement 17 selon la direction d'insertion du premier réservoir 29. Les premier et deuxième embouts 22, 20 supplémentaires font de préférence saillie dans le deuxième évidement 19 selon la direction d'insertion du deuxième réservoir 35. Cela simplifie l'insertion des réservoirs.

La figure 5 est un schéma fonctionnel d'un système selon un mode de réalisation de l'invention. La figure 6 est un diagramme en blocs illustrant une méthode d'utilisation 200 préférée d'un système selon l'invention.

La brosse 16 comprend une unité de détermination 60 comprenant un accéléromètre 61 et une unité de contrôle 62. Elle comprend en outre une première connexion fluidique 71 connectant le premier évidement 17 à la première 10, la deuxième 12, et la troisième 14 ouvertures, et préférentiellement une deuxième connexion fluidique 72 connectant le deuxième évidement 19 à la première 11, la deuxième 13, et la troisième 15 ouvertures supplémentaires.

Lorsque le système selon l'invention est utilisé, l'utilisateur passe la brosse 16 dans ses cheveux une première fois 201, en appuyant sur l'actionneur de mesure 4 et en arrêtant d'appuyer lorsqu'il arrive à la pointe des cheveux. L'activation de l'actionneur de mesure 4 engendre une mesure d'accélération par l'accéléromètre 61 en fonction du temps. Sur base de l'accélération en fonction du temps, l'unité de contrôle 62 détermine la longueur des cheveux. Sur base de la longueur des cheveux, l'unité de contrôle 62 détermine une première quantité d'un premier produit capillaire 30, et préférentiellement une deuxième quantité d'un deuxième produit capillaire 36. Par exemple, si P1 est le volume de la première quantité, si P2 est le volume de la deuxième quantité, et si L est la longueur des cheveux, l'unité de contrôle 62 peut être configurée pour que $P 1 = a * L$ et $P 2 = b * L$ a et b sont des paramètres prédéfinis ou entrés dans une mémoire de l'unité de contrôle 62 par l'utilisateur.

Le système comprend un dispositif de mise en mouvement 80, qui est préférentiellement partiellement dans la brosse 16 et partiellement dans le premier réservoir 29, et éventuellement dans le deuxième réservoir 35. Dans le premier mode de réalisation de l'invention, le dispositif de mise en mouvement 80 comprend une pompe électrique située dans la brosse 16 et configurée pour déplacer de l'air entre la prise d'air 38 et le premier embout 21. La pompe électrique est aussi préférentiellement configurée pour déplacer de l'air entre la prise d'air 38 et le premier embout supplémentaire 22, ou entre une prise d'air supplémentaire et le premier embout supplémentaire 22. Dans le deuxième mode de réalisation de l'invention, le dispositif de mise en mouvement 80 comprend un moteur électrique.

Le dispositif de mise en mouvement 80 comprend aussi le premier séparateur 28. Le dispositif de mise en mouvement 80 est configuré pour créer un déplacement de ladite première quantité de premier produit capillaire 30, à partir du premier réservoir 29 lorsque le premier réservoir 29 est dans le premier évidement 17, via une première connexion fluidique 71 et via au moins la première ouverture 10, jusqu'à la tête de brosse 52.

Lorsque le système selon l'invention est utilisé, l'utilisateur passe la brosse 16 dans ses cheveux une deuxième fois 202, ou plusieurs deuxièmes fois, en actionnant le premier actionneur de libération 3. Dans un mode de réalisation de l'invention, il lui suffit d'appuyer une fois puis de relâcher le premier actionneur de libération 3 pour déclencher la libération de la première quantité de premier produit capillaire 30 . Dans un autre mode de réalisation de l'invention, l'utilisateur maintient le premier actionneur de libération 3 jusqu'à ce qu'une vibration de la brosse 16 lui indique que la première quantité de premier produit capillaire 30 est sortie sur la tête de brosse 52.

Lorsque l'utilisateur actionne le premier actionneur de libération 3, le dispositif de mise en mouvement 80 déplace le premier séparateur 28 de la distance nécessaire pour que le volume de la première quantité de premier produit capillaire 30 soit poussé hors de la première chambre 26 et atteigne la surface extérieure de la tête de brosse 52 via le deuxième embout 18, la première connexion fluidique 71 et la première ouverture 10, et éventuellement la deuxième ouverture 12 et la troisième ouverture 14. Par exemple, lorsque l'utilisateur actionne le premier actionneur de libération 3, la pompe électrique est mise en marche et, si le système comprend le deuxième réservoir 35, une première vanne permet que l'air pompé via la prise d'air 38 soit dirigé vers le premier embout 21. L'air sous pression arrive dans la deuxième portion de la première chambre 26 et pousse sur le première séparateur 28, qui pousse le première produit capillaire 30 dans la première connexion fluidique 71 via la première sortie fluidique 31. L'utilisateur répartit ainsi le premier produit capillaire 30 sur l'ensemble des cheveux, en passant plusieurs fois la brosse 16 dans les cheveux. Si le premier produit capillaire 30 est un shampooing, l'utilisateur rince ensuite ses cheveux.

Le dispositif de mise en mouvement 80 comprend aussi préférentiellement le deuxième séparateur 34. Le dispositif de mise en mouvement 80 est préférentiellement configuré pour créer un déplacement de ladite deuxième quantité de deuxième produit capillaire 36, à partir du deuxième réservoir 35 lorsque le deuxième réservoir 35 est dans le deuxième évidement 19, via une deuxième connexion fluidique 72 et via au moins la première ouverture supplémentaire 11, jusqu'à la tête de brosse 52.

Optionnellement, lorsque le système selon l'invention est utilisé, l'utilisateur passe la brosse 16 dans ses cheveux une troisième fois 203, ou plusieurs troisièmes fois, en actionnant le deuxième actionneur de libération 6. Dans un mode de réalisation de l'invention, il lui suffit d'appuyer une fois puis de relâcher le deuxième actionneur de libération 6 pour déclencher la libération de la deuxième quantité de deuxième produit capillaire 36 sur la tête de brosse 52. Dans un autre mode de réalisation de l'invention, l'utilisateur maintient le deuxième actionneur de libération 6 jusqu'à ce qu'une vibration de la brosse 16 lui indique que la deuxième quantité de deuxième produit capillaire 36 est sortie sur la tête de brosse 52.

Lorsque l'utilisateur actionne le deuxième actionneur de libération 6, le dispositif de mise en mouvement 80 déplace le deuxième séparateur 34 de la distance nécessaire pour que le volume de la deuxième quantité de deuxième produit capillaire 36 soit poussé hors de la deuxième chambre 32 et atteigne la surface extérieure de la tête de brosse 52 via le deuxième embout supplémentaire 20, la deuxième connexion fluidique 72 et la première ouverture supplémentaire 11, et éventuellement la deuxième ouverture supplémentaire 13 et la troisième ouverture supplémentaire 15. Par exemple, lorsque l'utilisateur actionne le deuxième actionneur de libération 6, la pompe électrique est mise en marche et la première vanne permet que l'air pompé via la prise d'air 38 soit dirigé vers le premier embout supplémentaire 22. L'air sous pression arrive dans la deuxième portion de la deuxième chambre 32 et pousse sur le deuxième séparateur 34, qui pousse le deuxième produit capillaire 36 dans la deuxième connexion fluidique 72 via la deuxième sortie fluidique 37. L'utilisateur répartit ainsi le deuxième produit capillaire 36 sur l'ensemble des cheveux, en passant plusieurs fois la brosse 16 dans les cheveux. Si le deuxième produit capillaire 36 est un après-shampooing, l'utilisateur rince ensuite ses cheveux.

La brosse 16 selon l'invention comprend de préférence, par exemple dans le manche 52, une carte de circuit imprimé sur laquelle sont montés un ou plusieurs des éléments suivants, en entier ou en partie : une batterie, un dispositif créant une vibration de la brosse 16, l'accéléromètre 61, l'unité de contrôle 62, le premier actionneur de libération 3, l'actionneur de mesure 4, l'actionneur de dégagement de réservoir 5, le deuxième actionneur de libération 6 et le voyant lumineux 7.

La brosse 16 est de préférence étanche, car elle est prévue pour être utilisée sous la douche. En particulier, elle est agencée pour que les éléments électriques, par exemple ceux montés sur la carte de circuit imprimé, soient enclos dans une enceinte étanche. Elle est aussi préférentiellement agencée pour que le premier et le deuxième réservoirs soient dans une enceinte étanche.

Si la détermination des première et deuxième quantités est basée sur un rapport proportionnel entre le volume et la longueur des cheveux, par exemple P1= a*L et P2=b/L, il est possible de prévoir le rapport entre le volume du premier réservoir 29 R1 et le volume du deuxième réservoir 35 R2 pour qu'ils soient vides en même temps : R1/R2 = P1/P2 = a/b. Ainsi, selon l'invention, les volumes des réservoirs sont dans un rapport constant, égal au rapport des volumes des quantités de produits. Les évidements 17, 19 sont aussi configurés pour recevoir des réservoirs ayant ce rapport de volume.

La batterie permet d'alimenter les éléments électriques de la brosse 16, notamment l'unité de contrôle 62 et la pompe électrique. La figure 7 illustre un support 23 permettant de recharger de la batterie de la brosse 16, dans un mode de réalisation de l'invention. On y voit les pôles positif 24 et négatif 25 pour la recharge. Il est possible, tout en restant dans le cadre de l'invention, que la brosse 16 soit rechargée par induction. Le support 23 sert aussi à tenir la brosse 16, de préférence verticalement, lorsqu'elle n'est pas utilisée.

La présente invention a été décrite en relation avec des modes de réalisations spécifiques, qui ont une valeur purement illustrative et ne doivent pas être considérés comme limitatifs. D'une manière générale, la présente invention n'est pas limitée aux exemples illustrés et/ou décrits ci-dessus. L'usage des verbes « comprendre », « inclure », « comporter », ou toute autre variante, ainsi que leurs conjugaisons, ne peut en aucune façon exclure la présence d'éléments autres que ceux mentionnés. L'usage de l'article indéfini « un », « une », ou de l'article défini « le », « la » ou « l' », pour introduire un élément n'exclut pas la présence d'une pluralité de ces éléments. Les numéros de référence dans les revendications ne limitent pas leur portée.

En résumé, l'invention peut également être décrite comme suit. Une brosse 16 à cheveux prévue pour accueillir un réservoir 29 de shampoing 30, et un réservoir 34 d'après-shampooing 36. Un premier passage 201 de la brosse 16 dans les cheveux permet de déterminer leur longueur, grâce à un accéléromètre 61, ce qui permet de déterminer une première quantité de shampoing 30 et une deuxième quantité d'après-shampooing 36 correspondant à cette chevelure. Lors d'un deuxième passage 202, l'actionnement d'un premier actionneur de libération 3 déclenche la libération de la première quantité de shampoing 30. Lors d'un troisième passage 203, l'actionnement d'un deuxième actionneur de libération 6 déclenche la libération de la deuxième quantité d'après-shampooing 36.

## Revendications

1. Brosse (16) à cheveux comprenant :
- une unité de détermination (60) comprenant un accéléromètre (61) et une unité de contrôle (62), ladite unité de contrôle (62) étant configurée pour déterminer, à partir d'une information provenant de l'accéléromètre (61), une première quantité d'un premier produit capillaire (30) ;
- une tête de brosse (52) comprenant :
∘ une pluralité de protubérances (53),
∘ une première ouverture (10) ;
- un premier évidement (17) pour accueillir un premier réservoir (29) comprenant le premier produit capillaire (30) ;
- une première connexion fluidique (71) connectant le premier évidement (17) à la première ouverture (10) ; et
- au moins une partie d'un dispositif de mise en mouvement (80) configuré pour faire sortir ladite première quantité de premier produit capillaire (30) dudit premier réservoir (29) lorsque le premier réservoir (29) est dans le premier évidement (17), de sorte que ladite première quantité de premier produit capillaire (30) passe dans la première connexion fluidique (71).

2. Brosse selon la revendication 1, comprenant en outre une deuxième ouverture (12), et préférentiellement une troisième ouverture (14), connectée(s) fluidiquement au premier évidement (71), de préférence par la première connexion fluidique (71).

3. Brosse selon l'une quelconque des revendications précédentes, comprenant en outre un actionneur de mesure (4) agencé pour engendrer une mesure d'accélération en fonction du temps par l'accéléromètre (61) afin de déterminer la première quantité de premier produit capillaire (30).

4. Brosse selon l'une quelconque des revendications précédentes, comprenant en outre un premier actionneur de libération (3) agencé pour déclencher une libération, via la première ouverture (10), de ladite première quantité de premier produit capillaire (30).

5. Brosse selon l'une quelconque des revendications précédentes, comprenant une prise d'air (38), et dans laquelle ledit dispositif de mise en mouvement (80) comprend une pompe électrique située dans la brosse (16) et prévue pour amener de l'air depuis la prise d'air (38) dans le premier réservoir (29) lorsque le premier réservoir (29) est dans le premier évidement (17).

6. Système comprenant :
- une brosse (16) selon l'une quelconque des revendications précédentes;
- un premier réservoir (29) apte à être inséré dans le premier évidement (17) de la brosse (16), et comprenant :
∘ une première chambre (26),
∘ un premier séparateur (28) mobile dans ladite première chambre (26) pour séparer ladite première chambre (26) en une première portion contenant un premier produit capillaire (30) et une deuxième portion contenant de l'air,
∘ une première entrée d'air (27) débouchant dans ladite deuxième portion, et
∘ un première sortie fluidique (31) débouchant dans ladite première portion et apte à être connectée fluidiquement à la première connexion fluidique (71) lorsque le premier réservoir (29) est dans le premier évidement (17).

7. Système selon la revendication précédente, dans lequel le premier séparateur (28) est configuré de sorte qu'une pression appliquée via la première entrée d'air (27) dans la deuxième portion de la première chambre (26) génère un déplacement dudit premier séparateur (28) en direction de la première sortie fluidique (31), de façon à faire sortir du premier produit capillaire (30) par la première sortie fluidique (31).

8. Brosse selon l'une quelconque des revendications 1 à 5,
dans laquelle ladite unité de contrôle (62) est configurée pour déterminer, à partir de l'information provenant de l'accéléromètre (61), une deuxième quantité d'un deuxième produit capillaire (36) ;
dans laquelle la tête de brosse (52) comprend une première ouverture supplémentaire (11) ;
la brosse (16) comprenant en outre :
• un deuxième évidement (19) pour accueillir un deuxième réservoir (35) comprenant le deuxième produit capillaire (36), et
• une deuxième connexion fluidique (72) connectant le deuxième évidement (19) à la première ouverture supplémentaire (11) ; et
dans laquelle ledit dispositif de mise en mouvement (80) est configuré pour faire sortir ladite deuxième quantité de deuxième produit capillaire (36) dudit deuxième réservoir (35), lorsque le deuxième réservoir (35) est dans le deuxième évidement (19), de sorte que ladite deuxième quantité de deuxième produit capillaire (36) passe dans la deuxième connexion fluidique (72).

9. Brosse selon la revendication 5,
dans laquelle ladite unité de contrôle (62) est configurée pour déterminer, à partir de l'information provenant de l'accéléromètre (61), une deuxième quantité d'un deuxième produit capillaire (36) ;
dans laquelle la tête de brosse (52) comprend une première ouverture supplémentaire (11) ;
la brosse (16) comprenant en outre :
• un deuxième évidement (19) pour accueillir un deuxième réservoir (35) comprenant le deuxième produit capillaire (36), et
• une deuxième connexion fluidique (72) connectant le deuxième évidement (19) à la première ouverture supplémentaire (11) ;
dans laquelle ledit dispositif de mise en mouvement (80) est configuré pour faire sortir ladite deuxième quantité de deuxième produit capillaire (36) dudit deuxième réservoir (35), lorsque le deuxième réservoir (35) est dans le deuxième évidement (19), de sorte que ladite deuxième quantité de deuxième produit capillaire (36) passe dans la deuxième connexion fluidique (72); et
dans laquelle la pompe électrique est prévue pour amener de l'air depuis la prise d'air (38) dans le deuxième réservoir (35) lorsque le deuxième réservoir (35) est dans le deuxième évidement (19), l'unité de contrôle (62) étant configurée pour déterminer, par exemple sur base de l'actionnement d'un premier actionneur de libération (3) ou d'un deuxième actionneur de libération (6), si l'air est amené au premier réservoir (29) ou au deuxième réservoir (35).

10. Brosse selon la revendication 8 ou 9, dans laquelle la première quantité d'un premier produit capillaire (30) a un volume P1, la deuxième quantité d'un deuxième produit capillaire (36) a un volume P2, le rapport P1/P2 est fixe, le premier évidement (17) est agencé pour accueillir un premier réservoir (29) de volume R1, le deuxième évidement (19) est agencé pour accueillir un deuxième réservoir (35) de volume R2 tels que $\frac{P 1}{P 2} = \frac{R 1}{R 2}$

11. Système comprenant :
- une brosse (16) selon l'une quelconque des revendications 8 à 10;
- un premier réservoir (29) apte à être inséré dans le premier évidement (17) de la brosse (16), et comprenant :
∘ une première chambre (26),
∘ un premier séparateur (28) mobile dans ladite première chambre (26) pour séparer ladite première chambre (26) en une première portion contenant un premier produit capillaire (30) et une deuxième portion contenant de l'air,
∘ une première entrée d'air (27) débouchant dans ladite deuxième portion, et
∘ un première sortie fluidique (31) débouchant dans ladite première portion et apte à être connectée fluidiquement à la première connexion fluidique (71) lorsque le premier réservoir (29) est dans le premier évidement (17),
- un deuxième réservoir (35) apte à être inséré dans le deuxième évidement (19) de la brosse (16), et comprenant :
∘ une deuxième chambre (32),
∘ un deuxième séparateur (34) mobile dans ladite deuxième chambre (32) pour séparer ladite deuxième chambre (32) en une première portion contenant un deuxième produit capillaire (36) et une deuxième portion contenant de l'air,
∘ une deuxième entrée d'air (33) débouchant dans ladite deuxième portion, et
∘ un deuxième sortie fluidique (37) débouchant dans ladite première portion et apte à être connectée fluidiquement à la deuxième connexion fluidique (72) lorsque le deuxième réservoir (35) est dans le deuxième évidement (19).

12. Système selon la revendication précédente, dans lequel
ledit premier séparateur (28) est configuré de sorte qu'une pression appliquée via la première entrée d'air (27) dans la deuxième portion de la première chambre (26) génère un déplacement dudit premier séparateur (28) en direction de la première sortie fluidique (31), de façon à faire sortir du premier produit capillaire (30) par la première sortie fluidique (31), et
ledit deuxième séparateur (34) est configuré de sorte qu'une pression appliquée via la deuxième entrée d'air (33) dans la deuxième portion de la deuxième chambre (32) génère un déplacement dudit deuxième séparateur (34) en direction de la deuxième sortie fluidique (37), de façon à faire sortir du deuxième produit capillaire (36) par la deuxième sortie fluidique (37).

13. Méthode (200) comprenant les étapes suivantes :
• fournir un système selon l'une quelconque des revendications 6, 7, 11 ou 12 ;
• passer la brosse (16) dans les cheveux une première fois (201) de façon à déterminer la première quantité de premier produit capillaire (30) ;
• passer la brosse (16) dans les cheveux au moins une deuxième fois (202) en libérant la première quantité de premier produit capillaire (30).

14. Méthode (200) comprenant les étapes suivantes :
• fournir un système selon la revendication 11 ou 12 ;
• passer la brosse (16) dans les cheveux une première fois (201) de façon à déterminer la première quantité de premier produit capillaire (30) ;
• passer la brosse (16) dans les cheveux au moins une deuxième fois (202) en libérant la première quantité de premier produit capillaire (30) ;
• préférentiellement rincer les cheveux ;
• passer la brosse (16) dans les cheveux au moins une troisième fois (203) en libérant la deuxième quantité de deuxième produit capillaire (36).

15. Réservoir (29) apte à être inséré dans le premier évidement (17) d'une brosse (16) selon l'une quelconque des revendications 1 à 5, 8, 9 ou 10 , et comprenant :
• une première chambre (26),
• un premier séparateur (28) mobile dans ladite première chambre (26) pour séparer ladite première chambre (26) en :
∘ une première portion prévue pour contenir ou contenant un premier produit capillaire (30),
∘ une deuxième portion contenant de l'air,
• une première entrée d'air (27) débouchant dans ladite deuxième portion, et
• une première sortie fluidique (31) débouchant dans ladite première portion et apte à être connecté fluidiquement à la première connexion fluidique (71) lorsque le premier réservoir (29) est dans le premier évidement (17).
